# FASCICULE DE BREVET EUROPEEN

(11) **EP 0 219 417 B1**
(45) Date de publication et mention de la délivrance du brevet: **27.12.1991**
(21) Numéro de dépôt: 86402176.1
(22) Date de dépôt: 02.10.1986
(51) Int. Cl.: F28F 9/02

(54) **Dispositif de boîte à eau et de vase d'expansion pour échangeur de chaleur**
Wasserkasten- und Ausdehnungsgefässvorrichtung für einen Wärmetauscher
Water box and expansion chamber for a heat exchanger

(30) Priorité: 15.10.1985 FR 8515275
(43) Date de publication de la demande: 22.04.1987
(73) Titulaire: VALEO, 75848 Paris Cédex 17 (FR)
(72) Inventeur: Polidori, Roberto, I-10026 Santena(Torino) (IT); Broglio, Marco, I-10026 Santena(Torino) (IT)
(74) Mandataire: Netter, André

(56) Documents cités:
- EP-A- 0 029 373
- FR-A- 2 483 798
- FR-A- 2 506 001
- FR-A- 2 514 484
- FR-A- 2 532 740

## Description

L'invention concerne un dispositif de boîte à eau et de vase d'expansion pour échangeur de chaleur, tel qu'un radiateur d'un circuit de refroidissement de moteur à combustion interne, dans lequel la boîte à eau et le vase d'expansion sont un ensemble monobloc moulé en une seule pièce.

Il est déjà connu, dans un tel dispositif monobloc, de prévoir un passage de dégazage du liquide circulant dans l'échangeur de chaleur, pour éviter que des bulles d'air ou de gaz véhiculées par le liquide puissent se rassembler en certains points de la culasse du moteur et y former des points chauds.

Lorsque la boîte à eau est à disposition générale verticale, les bulles d'air ou de gaz qui sont véhiculées par le liquide de refroidissement du moteur ont tendance à se rassembler en partie supérieure de la boîte à eau. Pour le dégazage, on prévoit alors un tube qui est fixé par exemple sur la boîte à eau et qui met en communication l'extrémité supérieure de celle-ci avec le vase d'expansion, en débouchant dans ce dernier en dessous du niveau du liquide qui y est contenu en fonctionnement- normal, pour éviter une reprise d'air dans le circuit de refroidissement à l'arrêt du moteur. La disposition et la fixation de ce tube sont peu commodes à réaliser et entraînent une augmentation du coût de l'échangeur.

On connait par ailleurs, d'après le document FR-A-2 532 740, un dispositif de boîte à eau et de vase d'expansion pour échangeur de chaleur, tel qu'un radiateur d'un circuit de refroidissement d'un moteur à combustion interne, dans lequel la boîte à eau et le vase d'expansion forment un ensemble monobloc moulé en une seule pièce, la boîte à eau étant à disposition générale verticale et comprenant une cloison interne médiane la séparant en deux compartiments, respectivement supérieur et inférieur, dans lesquels débouchent respectivement un embout supérieur d'entrée de liquide et un embout inférieur de sortie de liquide formés avec la boîte à eau, tandis qu'il est prévu un passage de dégazage de liquide traversant la cloison de séparation entre le compartiment supérieur de la boîte à eau et le vase d'expansion.

Dans ce dispositif connu, le passage de dégazage est constitué par un tube reliant la partie supérieure de la boîte à eau et la partie supérieure du vase d'expansion, d'où il résulte les mêmes inconvénients que ceux mentionnés ci-dessus.

L'invention a pour objet d'éviter ces inconvénients, tout en assurant un dégazage correct du liquide de refroidissement.

Elle propose à cet effet un dispositif de boîte à eau et de vase d'expansion du type défini ci-dessus, - qui est caractérisé en ce que l'embout d'entrée de liquide est sensiblement adjacent à la cloison interne de la boîte à eau et en ce que le passage de dégazage de liquide comprend un orifice formé au travers de la paroi de-séparation entre la boîte à eau et le vase d'expansion, cet orifice débouchant directement d'une part dans l'embout d'entrée de liquide et d'autre part dans le vase d'expansion sous le niveau du liquide qui y est normalement contenu.

La boîte à eau du dispositif selon l'invention est donc formée directement avec un embout d'entrée de liquide qui débouche, non pas dans sa partie supérieure, mais dans sa partie médiane immédiatement au-dessus de la cloison interne, ce qui permet d'associer à cet embout d'entrée de liquide un passage de dégazage formé par un simple orifice dans la paroi séparant la boîte à eau ou l'embout d'entrée de liquide du vase d'expansion.

Cet orifice débouche directement dans le vase d'expansion sous le niveau du liquide qui y est normalement contenu, ce qui évite toute reprise d'air ou de gaz dans le circuit de refroidissement.

Selon une autre caractéristique de l'invention, le vase d'expansion comprend, au niveau de cet orifice, un rebord tubulaire interne qui est orienté vers l'extrémité supérieure du vase d'expansion pour le guidage des bulles d'air ou de gaz sortant par cet orifice.

Avantageusement, un orifice supplémentaire est formé à travers la paroi séparant le vase d'expansion et la boîte à eau, cet orifice débouchant dans la boîte à eau immédiatement en dessous de la cloison interne de celle-ci, pour former également un passage de dégazage de liquide.

Il se peut en effet que le dégazage assuré par le premier orifice ne soit pas complet. Dans ce cas, des bulles d'air et de gaz seront véhiculées par le liquide circulant dans l'échangeur et se rassembleront dans le compartiment inférieur de la boîte à eau, en dessous de la cloison interne de celle-ci. L'orifice supplémentaire permet à ces bulles d'air ou de gaz de gagner le vase d'expansion.

Dans la description qui suit, faite à titre d'exemple, on se réfère aux dessins annexés dans lesquels :
- la figure 1 est une vue schématique, en coupe partielle, d'un échangeur de chaleur connu;
- la figure 2 est une vue correspondant à la figure 1, mais représentant cet échangeur de chaleur équipé d'un dispositif de boîte à eau et de vase d'expansion selon l'invention.

On se réfère d'abord à la figure 1, qui représente un échangeur dechaleur connu, destiné à former un radiateur d'un circuit de refroidissement d'un moteur à combustion interne de véhicule automobile.

De façon classique, cet échangeur 10 comprend un faisceau 12 de tubes horizontaux de circulation de liquide, aux extrémités duquel sont montées deux boîtes à eau 14 et 16. La boîte à eau 16 comprend, dans sa partie supérieure, un embout 18 d'entrée de liquide dans l'échangeur et, à sa partie inférieure, un embout 20 de sortie de liquide. Une cloison médiane 22 partage l'espace interne de la boîte à eau en deux compartiments séparés de façon étanche lorsque la boîte à eau 16 est montée sur l'extrémité du faisceau de tubes 12.

La boîte à eau 16 est formée de moulage avec un vase d'expansion 24 à disposition générale verticale, comme les boîtes à eau 14 et 16, et qui est par exemple adjacent à la boîte à eau 16. A son extrémité supérieure, le vase d'expansion 24 comprend un orifice ou embout de remplissage, fermé par un bouchon 26 muni de clapets tarés de surpression et de dépression. A son extrémité inférieure, le vase d'expansion 24 communique avec l'extrémité inférieure de la boîte à eau 16 ou avec l'embout de sortie 20 par un orifice ou conduit 28 de retour de liquide dans le circuit de refroidissement.

Un petit tube 30 est fixé dans la boîte à eau 16 pour relier la partie supérieure de celle-ci au vase d'expansion 24. L'extrémité inférieure du tube 30 s'étend en dessous du niveau 32 du liquide qui est normalement contenu dans le vase d'expansion 24 et pénètre dans ce vase d'expansion par un orifice de la paroi 34 de séparation entre le vase d'expansion et la boîte à eau.

En fonctionnement, lorsque le liquide de refroidissement amené par l'embout 18 dans la boîte à eau 16 circule dans l'échangeur,les bulles d'air ou de gaz véhiculées par ce liquide ont tendance à se rassembler en partie supérieure de la boîte à eau 16. Ces bulles d'air sont aspirées par le tube 30 et gagnent le vase d'expansion 24, en raison de la dépression relative qui règne dans celui-ci. Elles sortent de l'extrémité inférieure du tube 30 et remontent jusqu'au niveau 32 du liquide contenu dans le vase d'expansion 24.

Pour éviter les inconvénients liés à la disposition et à la fixation du tube 30 dans la boîte à eau 16, l'invention propose, comme représenté en figure 2, de former cette boîte à eau avec un embout d'entrée de liquide qui débouche, non en partie supérieure de la boîte à eau, mais sensiblement dans sa partie médiane.

Dans la figure 2, la boîte à eau 36 qui est monobloc avec le vase d'expansion 38 comprend également une cloison médiane 40 qui y forme un compartiment supérieur 42 et un compartiment inférieur 43. L'embout 44 d'entrée de liquide dans le radiateur débouche dans le compartiment supérieur 42 de la boîte à eau 36, au niveau de la cloison médiane 40, et l'embout 46 de sortie de liquide est formé en partie inférieure de la boîte à eau, de façon classique.

Un passage de dégazage de liquide comprend un orifice 48 formé dans une paroi 50 de séparation entre le vase d'expansion 38 et l'embout d'entrée 44 ou le compartiment supérieur 42 de la boîte à eau, cet orifice 48 reliant directement le vase d'expansion 38 à l'embout d'entrée 44 et débouchant nécessairement sous le niveau 52 du liquide contenu normalement dans le vase d'expansion.

Ce dernier peut être formé avec un rebord tubulaire interne 54, immédiatement en dessous de l'orifice 48, ce rebord 54 étant orienté vers l'extrémité supérieure du vase d'expansion pour former un guidage vers le haut des bulles d'air et de gaz sortant par l'orifice 48.

De façon classique, l'extrémité inférieure du vase d'expansion communique avec l'extrémité inférieure de la boîte à eau 36 ou avec l'embout de sortie 46.

Pour améliorer le dégazage, on peut former un orifice 56 dans la paroi séparant le vase d'expansion 38 du compartiment inférieur 43 de la boîte à eau,immédiatement en dessous de la cloison médiane 40.

En fonctionnement, le liquide de refroidissement est amené dans la boîte à eau 36 par l'embout 44. Des bulles d'air ou de gaz véhiculées par ce liquide sont aspirées dans le vase d'expansion 38 par l'orifice 48. Le liquide circule dans le faisceau de tubes 12 et dans l'autre boîte à eau 14, comme indiqué par les flèches, et revient dans le compartiment inférieur 43 de la boîte à eau 36, d'où il sort par l'embout 46. Si ce liquide contient encore des bulles d'air ou de gaz, celles-ci ont tendance à se rassembler en haut du compartiment inférieur 43, sous la cloison 40, et sont alors aspirées dans le vase d'expansion 38 par l'orifice 56.

On obtient ici un dégazage excellent du liquide circulant dans l'échangeur de chaleur.

Dans certains cas, la boîte à eau 36 et le vase d'expansion 38 moulés en une seule pièce ne sont pas adjacents, mais légèrement écartés l'un de l'autre et ne présentent pas de paroi commune dans laquelle pourraient être formés les orifices 48 et 56. Dans ce cas, ces orifices sont remplacés par de petits conduits horizontaux qui sont formés de moulage avec la boîte à eau et le vase d'expanion au niveau des orifices 48 et 56 et qui peuvent être démoulés commodément par la face ouverte de la boîte à eau Il s'agit là d'une simple équivalence à la portée de l'homme du métier.

## Revendications

1. Dispositif de boîte à eau et de vase d'expansion pour un échangeur de chaleur tel qu'un radiateur d'un circuit de refroidissement de moteur à combustion interne, dans lequel la boîte à eau (36) et le vase d'expansion (38) forment un ensemble monobloc moulé en une seule pièce, la boîte à eau (36) étant à disposition générale verticale et comprenant une cloison interne médiane (40) la séparant en deux compartiments, respectivement supérieur et inférieur, dans lesquels débouchent respectivement un embout supérieur (44) d'entrée de liquide et un embout inférieur (46) de sortie de liquide formés avec la boîte à eau, tandis qu'il est prévu un passage de dégazage de liquide traversant la paroi de séparation entrer le compartiment supérieur de la boîte à eau et le vase d'expansion, caractérisé en ce que l'embout (44) d'entrée de liquide est sensiblement adjacent à la cloison interne (40) de la boîte à eau (36) et en ce que le passage de dégazage de liquide comprend un orifice (48) formé au travers de la paroi de séparation entre la boîte à eau (36) et le vase d'expansion (38), cet orifice débouchant directement de'une part dans l'embout d'entrée (44) et d'autre part dans le vase d'expansion (38) sous le niveau (52) du liquide qui y est normalement contenu.

2. Dispositif selon la revendication 1, caractérisé en ce que le vase d'expansion (38) comprend, au niveau de cet orifice (48) un rebord tubulaire interne (54) orienté vers l'extrémité supérieure du vase d'expansion pour le guidage des bulles d'air ou de gaz.

3. Dispositif selon la revendication 1 ou 2, caractérisé en ce qu'un orifice supplémentaire (56) est formé à travers la paroi séparant le vase d'expansion (38) et la boîte à eau (36), cet orifice (56) débouchant dans la boîte à eau (36) immédiatement en dessous de la cloison interne (40) de celle-ci et formant également un passage de dégazage de liquide.

4. Dispositif selon l'une des revendications précédentes, caractérisé en ce que, lorsque la boîte à eau et le vase d'expansion moulés en une seule pièce ne sont pas adjacents, mais écartés l'un de l'autre, le ou les passages de dégazage comprennent des conduits moulés d'une pièce avec la boîte à eau et le vase d'expansion et remplaçant le ou les orifices précités (48,56).

## Claims

1. Apparatus comprising a water box and an expansion chamber for a heat exchanger such as a radiator for a cooling circuit for an internal combustion engine, in which the water box (36) and the expansion chamber (38) constitute a monobloc assembly moulded as a single component, the water box (36) being disposed generally vertically and comprising a central, internal bulkhead (40) dividing it into two compartments, namely an upper and a lower compartment respectively, into which an upper port (44) for entry of liquid and a lower port (46) for exit of liquid, formed with the water box, are respectively open, while a liquid degassing passage is provided, extending through the separating wall between the upper compartment of the water box and the expansion chamber, characterised in that the liquid entry port (44) is substantially adjacent to the internal bulkhead (40) of the water box (36), and in that the liquid degassing passage includes an orifice (48) formed through the separating wall between the water box (36) and the expansion chamber (38), the said orifice being open directly, firstly into the entry port (44) and secondly into the expansion chamber (38) below the level (52) of the liquid which is normally contained therein.

2. Apparatus according to Claim 1, characterised in that the expansion chamber (38) includes, at the level of the said orifice (48), an internal tubular curl (54) which is orientated towards the upper end of the expansion chamber for guiding air or gas bubbles.

3. Apparatus according to Claim 1 or Claim 2, characterised in that a supplementary orifice (56) is formed through the wall separating the expansion chamber (38) and the water box (36), the said orifice (56) being open into the water box (36) immediately below the internal bulkhead (40) of the latter, and also constituting a liquid degassing passage.

4. Apparatus according to one of the preceding Claims, characterised in that, when the water box and the expansion chamber, moulded as a single component, are not adjacent to each other but are spaced away from each other, the degassing passage or passages include ducts moulded integrally with the water box and the expansion chamber and taking the place of the said orifice or orifices (48, 56).

## Patentansprüche

1. Wasserkasten- und Ausdehnungsgefäßvorrichtung für einen Wärmetauscher, wie z.B. einen Kühler eines Verbrennungsmotor-Kühlkreislaufs, bei der der Wasserkasten (36) und das Ausdehnungsgefäß (38) eine aus einem Stück gegossene Einheit bilden, wobei der Wasserkasten (36) allgemein vertikal angeordnet ist und eine mittlere Innentrennwand (40) enthält, wodurch er in zwei Teile, einen oberen bzw. einen unteren Teil, unterteilt ist, worin ein oberer Ansatz (44) für die Flüssigkeitszuführung und ein unterer Ansatz (46) für die Flüssigkeitsabführung einmünden, die mit dem Wasserkasten ausgebildet sind, während ein Durchtritt für die Entgasung der Flüssigkeit vorgesehen ist, der durch die Scheidewand zwischen dem oberen Abteil des Wasserkastens und dem Ausdehnungsgefäß hindurchtritt, **dadurch gekennzeichnet,** daß der Ansatz (44) für die Flüssigkeitszuführung im wesentlichen an die Innentrennwand (40) des Wasserkastens (36) angrenzt und daß der Flüssigkeitsentgasungsdurchtritt eine Öffnung (48) enthält, die durch die Scheidewand zwischen dem Wasserkasten (36) und dem Ausdehnungsgefäß (38) hindurchtritt, wobei diese Öffnung einerseits direkt in den Zuführansatz (44) und andererseits in das Ausdehnungsgefäß (38) unter dem Pegel (35) der Flüssigkeit, die darin normalerweise enthalten ist, hindurchtritt.

2. Vorrichtung nach Anspruch 1, **dadurch gekennzeichnet,** daß das Ausdehnungsgefäß (38) in Höhe dieser Öffnung (48) einen rohrförmigen Innenrand (54) enthält, der dem oberen Ende des Ausdehnungsgefäßes zugewandt ist und der Führung der Luft- oder Gasblasen dient.

3. Vorrichtung nach Anspruch 1 oder 2, **dadurch gekennzeichnet,** daß quer durch die Wand, die das Ausdehnungsgefäß (38) und den Wasserkasten (36) voneinander trennt, eine zusätzliche Öffnung (56) verläuft, wobei diese Öffnung (56) in den Wasserkasten (36) unmittelbar unterhalb der Innentrennwand (40) desselben einmündet und auch einen Durchtritt für die Flüssigkeitsentgasung bildet.

4. Vorrichtung nach einem der vorherigen Ansprüche, **dadurch gekennzeichnet,** daß, wenn der aus einem Teil geformte Wasserkasten samt Ausdehnungsgefäß nicht aneinander angrenzen, sondern einen Anstand zueinander aufweisen, der oder die Entgasungsdurchtritt(e) Leitungen enthält (enthalten), die aus einem Stück mit dem Wasserkasten und dem Ausdehnungsgefäß besteht (bestehen) und wodurch die vorgenannte(n) Öffnung(en) (48, 56) ersetzt wird (werden).
